# FASCICULE DE BREVET EUROPEEN

(11) **EP 3 786 395 B1**
(45) Date de publication et mention de la délivrance du brevet: **06.07.2022**
(21) Numéro de dépôt: 20189761.8
(22) Date de dépôt: 06.08.2020
(51) Int. Cl.: E05B 27/00

(54) **SERRURE A CYLINDRE**
ZYLINDERSCHLOSS
LOCK WITH CYLINDER

(30) Priorité: 27.08.2019 FR 1909415
(43) Date de publication de la demande: 03.03.2021
(73) Titulaire: ASSA ABLOY France SAS, 92120 Montrouge (FR)
(72) Inventeur: FERREIRA, Romain, 10410 SAINT PARRES AUX TERTRES (FR); JULIEN, Hervé, 10100 ROMILLY SUR SEINE (FR); GOSSIAUX, Alexandre, 10800 BUCHERES (FR)
(74) Mandataire: Ipsilon

(56) Documents cités:
- EP-A2- 2 792 822
- DE-A1- 3 216 481
- FR-A1- 2 868 803
- US-A- 3 881 333
- US-A1- 2015 225 981

## Description

L'invention concerne une serrure à cylindre, à clé de commande, comportant un stator, des goupilles de sécurité, un rotor et une clé, le rotor tournant dans le stator sous l'action de la clé, et, comme moyen supplémentaire d'autorisation de la rotation du rotor, une lame élastique, dont le plan médian contient l'axe du rotor, dont une extrémité est fixée dans le rotor et dont l'autre extrémité est libre en déplacement radial, l'extrémité libre de la lame élastique étant déplaçable entre une position sans contrainte, où elle est entièrement logée dans le rotor et où elle autorise la rotation du rotor, et une position avec contrainte où elle fait saillie du rotor et où elle coopère avec un créneau du stator pour empêcher la rotation du rotor.

Le document FR 595 730 décrit une serrure dans laquelle une lame élastique assure un blocage du rotor en l'absence de clé, et une autre lame élastique porte un taquet assurant le blocage du rotor en présence d'une clé ne présentant pas d'encoche correspondant au profil du taquet.

Le document FR 2 185 096 décrit une serrure dans laquelle des lamelles élastiques à extrémités coudées vers l'axe du rotor assurent un blocage du rotor lorsque la clé ne présente pas les encoches correspondant aux extrémités des lamelles.

Le document US 3 621 682 décrit une serrure dans laquelle une lame élastique a une extrémité fixée dans le rotor et une extrémité libre rabattue vers l'axe du rotor et assurant le blocage du rotor en l'absence de clé. A l'introduction d'une clé, la lame élastique a son extrémité libre sollicitée perpendiculairement à l'axe du rotor. En présence de la bonne clé, la lame élastique est tout entière logée dans le volume du rotor et la rotation est autorisée. Cependant, tant que la clé est en position, la lame est contrainte hors de sa position de repos.

Le document FR 2 868 803 décrit une serrure à cylindre dans laquelle le stator et le rotor présentent un logement radial. Le rotor comporte une pièce d'arrêt, articulée élastiquement, qui, en l'absence de clé, occupe en partie les deux logements radiaux et empêche la rotation du rotor. En présence de la bonne clé, la pièce d'arrêt est entraînée en rétraction dans le logement radial du rotor et autorise la rotation. La pièce d'arrêt reste en retraction sous contrainte tant que la clé est en position dans la serrure

Le document DE 32 16481 décrit une serrure à cylindre dans laquelle le stator comporte un logement radial, et le rotor présente, sur sa périphérie, une lame de ressort disposée en arc de cercle perpendiculairement à l'axe du rotor. Lorsque la bonne clé est introduite, elle passe sous la lame sans la déformer et la rotation du rotor est possible. Lorsqu'une clé plus haute est introduite, elle soulève la lame de ressort, qui fait saillie dans le logement radial du stator et interdit la rotation du rotor

Le document US 3 881 333 décrit une serrure à cylindre dans laquelle le rotor porte une lame de ressort, disposée perpendiculairement à l'axe du rotor, dont une extrémité est libre de mouvement, et dont l'autre extrémité est solidaire de la partie extérieure du rotor. Dans un cas, l'extrémité libre de la lame est, au repos, insérée dans le stator, et l'introduction de la bonne clé assure sa libération du stator et la rotation possible du rotor. La lame est sollicitée tant que la clé est en position. Dans un autre cas, l'extrémité libre de la clé est, au repos, logée dans le rotor et l'introduction de la bonne clé ne modifie pas sa position, et assure la rotation du rotor, alors que l'introduction d'une clé plus haute déplace l'extrémité libre de la lame vers une cavité du stator pour interdire la rotation du rotor.

Dans les serrures à cylindre, la manœuvre du rotor au moyen de la clé est en général assurée après la mise en position d'ouverture de goupilles autorisant la rotation du rotor.

Un but de la présente invention est de proposer une serrure à cylindre comportant un moyen supplémentaire d'autorisation de la rotation du rotor, lié à l'introduction de la clé.

L'invention a pour objet une serrure à cylindre à clé de commande, comportant un stator, des goupilles de sécurité, un rotor et une clé, le rotor tournant dans le stator sous l'action de la clé, et, comme moyen supplémentaire d'autorisation de la rotation du rotor, une lame élastique, dont le plan médian contient l'axe du rotor, dont une extrémité est fixée dans le rotor et dont l'autre extrémité est libre en déplacement radial, l'extrémité libre de la lame élastique étant déplaçable entre une position sans contrainte, où elle est entièrement logée dans le rotor et où elle autorise la rotation du rotor, et une position avec contrainte où elle fait saillie du rotor et où elle coopère avec un créneau du stator pour empêcher la rotation du rotor, caractérisée en ce que la lame élastique est constituée d'une première partie parallèle à l'axe du rotor et fixée au rotor, d'une partie intermédiaire à profil courbe, s'étendant vers l'axe du rotor, et d'une partie d'extrémité sensiblement perpendiculaire à l'axe du rotor et s'étendant vers l'extérieur du rotor ; et en ce que la clé comporte, sur sa tige, une échancrure dont le profil englobe celui de la partie intermédiaire et de la partie d'extrémité de la lame élastique, de sorte que, après introduction de la clé, la lame élastique, logée dans ladite échancrure, n'est soumise à aucune contrainte.

Selon un mode de réalisation, la partie intermédiaire comprend, entre la première partie de la lame et la partie d'extrémité, une partie oblique inclinée vers l'axe du rotor, et un coude.

Selon un mode de réalisation, le rotor présente un logement longitudinal pour recevoir la lame élastique et une entretoise de maintien de la première partie de la lame élastique.

Selon un mode de réalisation, l'entretoise assure l'obturation du logement à l'exception d'un espace autorisant le passage de l'extrémité libre de la lame élastique.

Selon un mode de réalisation, en l'absence de contrainte, le coude de la lame élastique est en saillie vers l'intérieur du rotor et l'extrémité libre de la lame élastique est en position rentrée, logée dans l'épaisseur du rotor.

Selon un mode de réalisation, en présence d'une tige de clé sans échancrure, la lame élastique est soumise à une contrainte et son extrémité libre fait saillie du rotor et entre dans le créneau du stator pour empêcher la rotation du rotor.

Selon un mode de réalisation, le logement recevant la lame élastique est placé dans une zone de rotor non pourvue de logements de goupilles.

Selon un mode de réalisation, au-delà de la première partie, la lame élastique est divisée, selon son plan médian contenant l'axe du rotor, en deux lamelles dissymétriques, dont les parties d'extrémité coopèrent avec des créneaux distincts du stator.

Selon un mode de réalisation, la clé comporte à son extrémité une rampe inclinée pour contraindre la partie d'extrémité de la lame élastique vers l'extérieur lors de l'introduction de la clé.

Selon un mode de réalisation, en fin d'introduction de la clé, l'échancrure de la clé assure la suppression de la contrainte sur la lame élastique et la libération du rotor par l'extrémité libre de la lame élastique.

Selon un mode de réalisation, la tige de clé portant l'échancrure est de tout type : plate, ronde, ou de contour polygonal.

Selon un mode de réalisation, la tige de clé comporte deux échancrures décalées axialement et situées de part et d'autre de son plan médian.

L'invention est décrite avec référence aux dessins annexés dans lesquels :
[Fig. 1] est une vue éclatée des éléments essentiels d'une serrure à lame élastique selon l'invention ;
[Fig. 2] est une vue en perspective d'un exemple de réalisation de la lame élastique ;
[Fig. 3] est une vue en coupe axiale de l'insertion initiale de la clé dans le rotor ;
[Fig. 4] est une vue en coupe axiale de l'insertion partielle dans le rotor d'une clé à échancrure selon l'invention ;
[Fig. 5] est une vue après insertion totale de la clé à échancrure selon l'invention ;
[Fig. 6] est une vue de côté montrant les positions extrêmes de la lame élastique au cours de l'insertion de la clé selon l'invention.
[Fig. 7] est une vue de côté d'un mode de réalisation de la lame élastique ;
[Fig. 8] est une vue en perspective de la lame élastique de la Fig. 7.

La serrure à cylindre selon les Fig. 1 à Fig. 6 comporte essentiellement un stator 1, un rotor 2, et une clé 3. Le rotor 2 comporte un logement 4 longitudinal oblong pour recevoir une lame élastique 5. La lame élastique 5 est constituée d'une première partie 6, d'une deuxième partie 7 oblique par rapport à la première partie 6, d'un coude 8 et d'une partie 9 d'extrémité sensiblement perpendiculaire à la première partie 6. Le logement 4 est entièrement ouvert vers l'extérieur du rotor 2.

Vers l'intérieur du rotor 2, le logement 4 est partiellement ouvert, et il présente une tablette 10 d'appui pour recevoir la première partie 6 de la lame élastique 5. La tablette 10 est par exemple cylindrique et coaxiale au rotor, ou plane et parallèle à l'axe du rotor. La lame élastique 5 est fixée sur la tablette 10 au moyen d'une entretoise 11 portant un doigt 12. La première partie 6 de la lame élastique 5 comporte un orifice 13, et la tablette 10 comporte un orifice 14 correspondant. La lame élastique 5 est placée dans le logement 4 avec sa première partie 6 en appui sur la tablette 10, son orifice 13 au-dessus de l'orifice 14 de la tablette, sa deuxième partie 7 et son coude 8 en saillie vers l'intérieur du rotor 2, et sa partie d'extrémité 9 orientée vers l'extérieur du rotor 2. Le maintien de la première partie 6 de la lame élastique 5 sur la tablette 10 est assuré au moyen de l'entretoise 11 dont le doigt 12 est inséré dans les orifices 13 de la première partie 6 de la lame élastique 5, et 14 de la tablette 10. L'entretoise 11 assure le maintien en position fixe sur la tablette 10 de la première partie 6 de la lame élastique 5 en laissant libre de mouvement le reste de la lame élastique. L'entretoise 11 assure l'obturation du logement 4 sur la surface extérieure du rotor 2, à l'exception d'un espace en forme de fente 15 perpendiculaire à l'axe du rotor, et correspondant au passage de la partie d'extrémité 9 de la lame élastique 5. L'entretoise 11 assure l'obturation du logement 4 de sorte que, à la rotation du rotor, les goupilles de variations disposées dans le stator soient maintenues en position et n'empêchent pas la rotation du rotor.

Le stator 1 et le rotor 2 sont équipés de plusieurs jeux de goupilles (trois dans l'exemple représenté). Le logement 4 dans le rotor 2, est disposé dans une zone non pourvue de logements de goupilles pour éviter toute interaction entre le système de goupilles et la lame élastique 5. Le logement 4 oblong est placé près de la face 16 d'accès au rotor 2, avec la fente 15 du côté de la face 16. Dans le stator 1, en regard de la fente 15 du rotor, est disposé un créneau 17 apte à recevoir l'extrémité de la lame élastique en cas de déplacement vers l'extérieur de la partie d'extrémité 9 de la lame 5 élastique.

La clé 3 présente une tige de clé de forme quelconque, plate, ronde ou de contour polygonal comme dans l'exemple représenté. Sur la partie de la tige de clé destinée à se trouver en face du logement 4 oblong et de la lame élastique 5, est prévue une échancrure 18 dont le profil englobe celui de la deuxième partie 7 oblique et du coude 8 de la lame élastique 5. Par ailleurs, la pointe de la tige de clé présente une rampe inclinée 19 destinée à coopérer avec la lame élastique 5 lors de l'introduction de la clé 3 dans le rotor 2. En effet, en l'absence de clé, la lame élastique 5 fait saillie à l'intérieur du rotor 2, et la partie d'extrémité 9 de la lame élastique 5 ne sort pas de la fente 15. Lors de l'introduction de la clé 3, la rampe inclinée 19 arrive au contact du coude 8 de la lame élastique 5. La progression de la clé 3 dans le rotor 2 fait remonter le coude 8 en contraignant la lame élastique (5a, Fig. 6), et la partie d'extrémité 9 de la lame 5 fait saillie hors de la fente 15 et s'insère dans le créneau 17 du stator 1 (Fig. 4). En fin de progression de la clé 3, l'échancrure 18 est placée sous la lame élastique 5 qui peut reprendre sa position initiale (5, Fig. 6). Dans cette position sans contrainte, la lame élastique 5 est de nouveau rentrée à l'intérieur du rotor 2 et sa partie d'extrémité 9 est sortie du créneau 17 du stator et se trouve de nouveau entièrement dans le volume du rotor 2, (Fig. 5).

De ce fait, la rotation du rotor est autorisée. Il est avantageux que le profil de l'échancrure 18 de la clé 3 et le profil de la lame élastique 5, en particulier de sa deuxième partie 7 oblique et de son coude 8, soient concordants, de façon que leurs mouvements relatifs à l'introduction et à la sortie de la clé soient continus et sans à-coup.

Le rôle de la lame élastique n'est pas d'assurer un verrouillage supplémentaire de la serrure. Essentiellement, la lame élastique empêche la rotation du rotor au moyen d'une clé ne présentant pas l'échancrure 18 permettant de libérer la lame de toute contrainte.

Dans l'exemple de réalisation des Fig. 7 et Fig. 8, la lame élastique 5 comporte une première partie 6 avec son orifice 13 de fixation sur la tablette 10 du rotor. Au-delà de la première partie 6, la lame élastique 5 est divisée, selon son plan médian contenant l'axe du rotor, en deux lamelles dissymétriques 21 et 22.

Les deux lamelles ont la même forme générale que la lame élastique 5, mais des dimensions différentes, et leurs parties d'extrémité coopèrent avec deux créneaux distincts du stator. Ainsi, la partie oblique et la partie d'extrémité de la lamelle 21 sont plus grandes que celles de la lamelle 22. Corrélativement, le stator comporte deux créneaux, tels que le créneau 17, décalés axialement et situés de part et d'autre, de son plan médian, et la tige de clé comporte deux échancrures, telles que l'échancrure 18, décalées axialement et situées de part et d'autre de son plan médian. Ainsi, dans le cas d'une clé ne comportant pas les deux échancrures, d'une part, situées de part et d'autre du plan médian de la lame élastique, d'autre part, décalées axialement, il y a au moins l'une des parties d'extrémité des deux lamelles qui empêche la rotation du rotor.

Dans les exemples de réalisation décrits, la lame élastique 5 comprend une première partie 6 fixée au rotor et sensiblement parallèle à l'axe du rotor 2, et une partie d'extrémité 9 sensiblement perpendiculaire à la première partie, c'est-à-dire à l'axe du rotor. Entre ces deux parties 6 et 9, la lame 5 comporte une partie intermédiaire 20 décrite sous la forme d'une partie oblique 7 et d'un coude 8. Cette forme n'est pas impérative et cette partie intermédiaire 20 est avantageusement à profil courbe, et s'étendant vers l'axe du rotor par rapport à la première partie fixe.

## Revendications

1. Serrure à cylindre à clé de commande, comportant un stator (1), des goupilles de sécurité, un rotor (2) et une clé (3), le rotor tournant dans le stator sous l'action de la clé (3), et, comme moyen supplémentaire d'autorisation de la rotation du rotor, une lame (5) élastique, dont le plan médian contient l'axe du rotor, dont une extrémité est fixée dans le rotor et dont l'autre extrémité est libre en déplacement radial, l'extrémité libre de la lame (5) élastique étant déplaçable entre une position sans contrainte, où elle est entièrement logée dans le rotor (2) et où elle autorise la rotation du rotor, et une position avec contrainte où elle fait saillie du rotor (2) et où elle coopère avec un créneau (17) du stator (1) pour empêcher la rotation du rotor, **caractérisée en ce que** la lame (5) élastique est constituée d'une première partie (6) parallèle à l'axe du rotor et fixée au rotor (2), d'une partie intermédiaire (20) à profil courbe, s'étendant vers l'axe du rotor (2), et d'une partie d'extrémité (9) sensiblement perpendiculaire à l'axe du rotor et s'étendant vers l'extérieur du rotor (2) ; et **en ce que** la clé (3) comporte, sur sa tige, une échancrure (18) dont le profil englobe celui de la partie intermédiaire (20) et de la partie d'extrémité (9) de la lame (5) élastique, de sorte que, après introduction de la clé (3), la lame (5) élastique, logée dans ladite échancrure (18), n'est soumise à aucune contrainte.

2. Serrure selon la revendication 1 **caractérisée en ce que** la partie intermédiaire (20) comprend, entre la première partie (6) de la lame (5) et la partie (9) d'extrémité, une partie oblique (7) inclinée vers l'axe du rotor, et un coude (8).

3. Serrure selon la revendication 1 **caractérisée en ce que** le rotor (2) présente un logement (4) longitudinal pour recevoir la lame (5) élastique et une entretoise (11) de maintien de la première partie (6) de la lame (5) élastique.

4. Serrure selon la revendication 3 **caractérisée en ce que** l'entretoise (11) assure l'obturation du logement (4) à l'exception d'un espace autorisant le passage de l'extrémité libre de la lame (5) élastique.

5. Serrure selon la revendication 2 **caractérisée en ce qu'**en l'absence de contrainte, le coude (8) de la lame (5) élastique est en saillie vers l'intérieur du rotor (2) et l'extrémité libre de la lame élastique est en position rentrée, logée dans l'épaisseur du rotor.

6. Serrure selon la revendication 1 **caractérisée en ce qu'**en présence d'une tige de clé sans échancrure, la lame (5) élastique est soumise à une contrainte et son extrémité libre fait saillie du rotor (2) et entre dans le créneau (17) du stator (1) pour empêcher la rotation du rotor.

7. Serrure selon la revendication 1 **caractérisée en ce que** le logement (4) recevant la lame (5) élastique est placé dans une zone du rotor (2) non pourvue de logements de goupilles

8. Serrure selon la revendication 1 **caractérisée en ce que**, au-delà de la première partie (6), la lame élastique (5) est divisée, selon son plan médian contenant l'axe du rotor (2), en deux lamelles (21, 22) dissymétriques, dont les parties d'extrémité coopèrent avec des créneaux distincts du stator.

9. Serrure selon la revendication 1 **caractérisée en ce que** la clé (3) comporte à son extrémité une rampe inclinée (19) pour contraindre la partie d'extrémité (9) de la lame (5) élastique vers l'extérieur lors de l'introduction de la clé.

10. Serrure selon la revendication 9 **caractérisée en ce qu'**en fin d'introduction de la clé (3), l'échancrure (18) de la clé assure la suppression de la contrainte sur la lame (5) élastique et la libération du rotor (2) par l'extrémité libre de la lame (5) élastique.

11. Serrure selon la revendication 9 **caractérisée en ce que** la tige de clé portant l'échancrure (18) est de tout type : plate, ronde, ou de contour polygonal.

12. Serrure selon la revendication 8 **caractérisée en ce que** la tige de clé comporte deux échancrures décalées axialement et situées de part et d'autre de son plan médian.

## Patentansprüche

1. Zylinderschloss mit Steuerschlüssel, umfassend einen Stator (1), Sicherungsstifte, einen Rotor (2) und einen Schlüssel (3), wobei sich der Rotor im Stator unter der Einwirkung des Schlüssels (3) dreht, und, als zusätzliches Mittel zur Ermöglichung der Drehung des Rotors ein elastisches Blatt (5), dessen mittlere Ebene eine Achse des Rotors enthält, von dem ein Ende im Rotor befestigt ist, und von dem das andere Ende frei in der radialen Verschiebung ist, wobei das freie Ende des elastischen Blatts (5) zwischen einer Position ohne Spannung, in der es vollständig im Rotor (2) aufgenommen ist, und in der es die Drehung des Rotors ermöglicht, und einer Position mit Spannung verschoben werden kann, in der es vom Rotor (2) hervorspringt, und in der es mit einem Schlitz (17) des Stators (1) zusammenarbeitet, um die Drehung des Rotors zu verhindern, **dadurch gekennzeichnet, dass** das elastische Blatt (5) aus einem ersten Teil (6), parallel zur Achse des Rotors und an den Rotor (2) befestigt, einem Zwischenteil (20) mit einem gekrümmten Profil, der sich hin zur Achse des Rotors (2) erstreckt, und einem Endteil (9) besteht, der im Wesentlichen senkrecht zur Achse des Rotors ist und sich hin zur Außenseite des Rotors (2) erstreckt; und dadurch, dass der Schlüssel (3) auf seinem Schaft einen Ausschnitt (18) umfasst, dessen Profil dasjenige des Zwischenteils (20) und des Endteils (9) des elastischen Blatts (5) umgibt, so dass, nach der Einführung des Schlüssels (3), das elastische Blatt (5), das in dem Ausschnitt (18) aufgenommen ist, keiner Spannung unterzogen wird.

2. Schloss nach Anspruch 1, **dadurch gekennzeichnet, dass** der Zwischenteil (20) zwischen dem ersten Teil (6) des Blatts (5) und dem Endteil (9) einen schrägen Teil (7), der hin zur Achse des Rotors geneigt ist, und ein Knie (8) umfasst.

3. Schloss nach Anspruch 1, **dadurch gekennzeichnet, dass** der Rotor (2) eine Längsaufnahme (4), um das elastische Blatt (5) aufzunehmen, und einen Abstandshalter (11) zum Halten des ersten Teils (6) des elastischen Blatts (5) umfasst.

4. Schloss nach Anspruch 3, **dadurch gekennzeichnet, dass** der Abstandshalter (11) den Verschluss der Aufnahme (4) sicherstellt, mit Ausnahme eines Raums, der den Durchgang des freien Endes des elastischen Blatts (5) ermöglicht.

5. Schloss nach Anspruch 2, **dadurch gekennzeichnet, dass** bei Abwesenheit von Spannung das Knie (8) des elastischen Blatts (5) hin zum Inneren des Rotors (2) hervorsteht und sich das freie Ende des elastischen Blatts in einer zurückgezogenen Position befindet, die in der Dicke des Rotors aufgenommen ist.

6. Schloss nach Anspruch 1, **dadurch gekennzeichnet, dass** bei Anwesenheit eines Schlüsselschafts ohne Ausschnitt das elastische Blatt (5) einer Spannung unterzogen wird und ihr freies Ende vom Rotor (2) hervorspringt und in den Schlitz (17) des Stators (1) eintritt, um die Drehung des Rotors zu verhindern.

7. Schloss nach Anspruch 1, **dadurch gekennzeichnet, dass** die Aufnahme (4), die das elastische Blatt (5) aufnimmt, in einer Zone des Rotors (2) platziert ist, die nicht mit Stiftaufnahmen versehen ist.

8. Schloss nach Anspruch 1, **dadurch gekennzeichnet, dass** über den ersten Teil (6) hinaus das elastische Blatt (5) gemäß seiner mittleren Ebene, die die Achse des Rotors (2) enthält, in zwei nichtsymmetrische Lamellen (21, 22) unterteilt ist, deren Endteile mit den verschiedenen Schlitzen des Stators zusammenarbeiten.

9. Schloss nach Anspruch 1, **dadurch gekennzeichnet, dass** der Schlüssel (3) an seinem Ende eine geneigte Rampe (19) umfasst, um den Endteil (9) des elastischen Blatts (5) bei der Einführung des Schlüssels nach außen zu zwingen.

10. Schloss nach Anspruch 9, **dadurch gekennzeichnet, dass** nach der Einführung des Schlüssels (3) der Ausschnitt (18) des Schlüssels die Unterdrückung der Spannung auf das elastische Blatt (5) und die Freisetzung des Rotors (2) durch das freie Ende des elastischen Blatts (5) sicherstellt.

11. Schloss nach Anspruch 9, **dadurch gekennzeichnet, dass** der Schlüsselschaft, der den Ausschnitt (18) trägt, von jeder Art ist: flach, rund oder mit polygonalem Umfang.

12. Schloss nach Anspruch 8, **dadurch gekennzeichnet, dass** der Schlüsselschaft zwei Ausschnitte umfasst, die axial versetzt sind und sich auf beiden Seiten ihrer mittleren Ebene befinden.

## Claims

1. A cylinder lock with control key, including a stator (1), security pins, a rotor (2) and a key (3), the rotor rotating in the stator under the action of the key (3), and, as additional means for authorizing the rotation of the rotor, an elastic leaf (5), the median plane of which contains the axis of the rotor, one end of which is attached in the rotor and the other end of which is free in radial movement, the free end of the elastic leaf (5) being movable between an unstressed position, where it is completely housed in the rotor (2) and where it allows the rotation of the rotor, and a stressed position, where it protrudes from the rotor (2) and where it cooperates with a slot (17) of the stator (1) to prevent the rotation of the rotor, **characterized in that** the elastic leaf (5) is made up of a first part (6) parallel to the axis of the rotor and attached to the rotor (2), an intermediate part (20) with a curved profile, extending toward the axis of the rotor (2), and an end part (9) substantially perpendicular to the axis of the rotor and extending toward the outside of the rotor (2); and **in that** the key (3) includes, on its blade, an indentation (18) whose profile encompasses that of the intermediate part (20) and the end part (9) of the elastic leaf (5), such that, after introduction of the key (3), the elastic leaf (5), housed in said indentation (18), is not subject to any stress.

2. The lock according to claim 1, **characterized in that** the intermediate part (20) comprises, between the first part (6) of the leaf (5) and the end part (9), an oblique part (7) inclined toward the axis of the rotor, and an elbow (8).

3. The lock according to claim 1, **characterized in that** the rotor (2) has a longitudinal housing (4) for receiving the elastic leaf (5) and a spacer (11) for maintaining the first part (6) of the elastic leaf (5).

4. The lock according to claim 3, **characterized in that** the spacer (11) ensures the sealing of the housing (4) with the exception of a space allowing the passage of the free end of the elastic leaf (5).

5. The lock according to claim 2, **characterized in that** in the absence of stress, the elbow (8) of the elastic leaf (5) protrudes toward the inside of the rotor (2) and the free end of the elastic leaf is in the withdrawn position, housed in the thickness of the rotor.

6. The lock according to claim 1, **characterized in that** in the presence of a key blade devoid of indentation, the elastic leaf (5) is subject to stress and its free end protrudes from the rotor (2) and enters the slot (17) of the stator (1) to prevent the rotor from rotating.

7. The lock according to claim 1, **characterized in that** the housing (4) receiving the elastic leaf (5) is placed in a zone of the rotor (2) not provided with housings for pins.

8. The lock according to claim 1, **characterized in that**, beyond the first part (6), the elastic leaf (5) is divided, along its median plane containing the axis of the rotor (2), into two asymmetrical lamellae (21, 22), the end parts of which cooperate with separate slots of the stator.

9. The lock according to claim 1, **characterized in that** the key (3) includes, at its end, an inclined ramp (19) to stress the end part (9) of the elastic leaf (5) to the outside during introduction of the key.

10. The lock according to claim 9, **characterized in that** at the end of introduction of the key (3), the indentation (18) of the key ensures the elimination of the stress on the elastic leaf (5) and the release of the rotor (2) by the free end of the elastic leaf (5).

11. The lock according to claim 9, **characterized in that** the key blade bearing the indentation (18) is of any type: flat, round, or of polygonal contour.

12. The lock according to claim 8, **characterized in that** the key blade includes two indentations that are axially offset and located on either side of its median plane.
